# EUROPÄISCHE PATENTSCHRIFT

(11) **EP 2 037 190 B1**
(45) Veröffentlichungstag und Bekanntmachung des Hinweises auf die Patenterteilung: **16.07.2014**
(21) Anmeldenummer: 07117252.2
(22) Anmeldetag: 26.09.2007
(51) Int. Cl.: F24F 6/10, F24F 6/18

(54) **Dampfbefeuchter**
Steam humidifier
Humidificateur à vapeur

(30) Priorität: 13.09.2007 DE 102007043779
(43) Veröffentlichungstag der Anmeldung: 18.03.2009
(73) Patentinhaber: Michelbach, Ludwig, 90513 Zirndorf (DE)
(72) Erfinder: Michelbach, Ludwig, 90513 Zirndorf (DE)
(74) Vertreter: Zech, Stefan Markus

(56) Entgegenhaltungen:
- US-A- 3 219 796
- US-A- 4 239 956
- US-A- 4 350 286
- US-A- 5 359 692
- US-A- 5 758 018
- US-A- 5 855 823
- US-A1- 2004 035 569

## Beschreibung

Die Erfindung betrifft einen Luftkanalbefeuchter, bei dem ein in einem durch Wandungen begrenzten Kanal geführter Luftstrom befeuchtet und einem zu befeuchtenden Raum zugeführt wird, wobei der Luftkanalbefeuchter einen Strömungserzeuger, insbesondere Ventilator, sowie ein Befeuchtungsaggregat mit mindestens einer Kammer zur Aufnahme eines Befeuchtungsfluids, insbesondere Wasser, und einer elektrischen Heizung, die zur Verdampfung des Befeuchtungsfluids angesteuert werden kann, umfasst. Herkömmlicherweise wird der in der Kammer erzeugte Dampf über ein Rohr in den Kanal des Luftkanalbefeuchters geleitet und dort vom Luftstrom mitgerissen (siehe z.B. Patentschrift US-A-4239956).

Die Aufgabe der vorliegenden Erfindung besteht darin, einen derartigen Luftkanalbefeuchter energetisch und/oder regelungstechnisch noch zu verbessern.

Diese Aufgabe wird mit einem Luftkanalbefeuchter nach den Merkmalen des Anspruches 1 in vorrichtungstechnischer Hinsicht und mit den Merkmalen des Anspruches 16 in verfahrenstechnischer Hinsicht gelöst.

Eine Kernüberlegung der vorliegenden Erfindung besteht darin, die mindestens eine Kammer des Befeuchtungsaggregats innerhalb des Kanals anzuordnen wobei die mindestens eine Kammer ist von den Wandungen des Kanals beabstandet angeordnet, so dass sie allseits von dem im Kanal geführten Luftstrom umströmt wird.

Dies bringt im Regelfall mehrere Vorteile: Zum einen muss der erhitzte Dampf nicht über eine größere Strecke transportiert werden, was sich auf die Steuer- bzw. Regelbarkeit des Luftkanalbefeuchters positiv auswirkt und gleichzeitig Gefahren durch die Führung von heißem Dampf in Zuleitungen über eine größere Länge vermeidet.

Darüber hinaus ist die hier vorgeschlagene Lösung auch energetisch wesentlich günstiger, da die zwangsläufig von der Kammer bzw. einer eventuellen Dampfführung abgegebene Wärme komplett vom Luftstrom der zu befeuchtenden Luft abtransportiert, insbesondere auch energetisch genutzt werden kann. Somit wird die Dampferzeugung ebenfalls im Kanal bzw. im vom Luftstrom umströmten Bereich vorgenommen, so dass auch die mit der Dampferzeugung anfallende Abwärme nicht außerhalb sondern innerhalb des Kanals anfällt.

Praktische Versuche haben gezeigt, dass die mit der Anbringung der Kammer im Kanal einhergehende Querschnittsverringerung für den Luftstrom noch akzeptabel ist, gerade wenn eine besonders bevorzugte langgestreckte Ausbildung der mindestens einen Kammer gewählt wird.

Nach einem vorteilhaften Aspekt der vorliegenden Erfindung umfasst der Luftkanalbefeuchter weiterhin eine Heizungssteuerung, wobei die Heizungssteuerung mit einer Befeuchtungskontrolleinrichtung in Wirkverbindung steht, und wobei die Befeuchtungskontrolleinrichtung eine jeweils geforderte Heizleistung über die Heizungssteuerung in Abhängigkeit von einem Raumfeuchtefühler und/oder einem Kanalfeuchtefühler einstellt.

Weiter bevorzugtermaßen ist die mindestens eine Kammer gegenüber der Längserstreckung des Kanals so ausgerichtet, dass sie einen möglichst geringen Querschnitt des Kanals einnimmt. Um den Wärmeverlust bei der Erhitzung des Befeuchtungsfluids trotz der neuartigen Positionierung der Kammer im Kanal möglichst gering zu halten, erscheint es vorteilhaft, die Kammer mit einer thermischen Isolierung zu umgeben.

In einer weiteren konkreten Ausgestaltung ist innerhalb der mindestens einen Kammer ein Fühlstandssensor, insbesondere ein Niveausensor wirksam zur Erfassung des Füllstandes des Befeuchtungsfluids in der Kammer.

Nach einem weiteren bevorzugten Aspekt der vorliegenden Erfindung ist die mindestens eine Kammer, im Betrieb vorzugsweise permanent, an ein Zufuhrsystem zur Zuführung von Befeuchtungsfluid angeschlossen.

In einer nochmals bevorzugten Ausgestaltung umfasst das Zufuhrsystem ein oder mehrere Aktuatoren, insbesondere Magnetventile, um einen Zufluss von Befeuchtungsfluid an eine bestimmte Kammer zu ermöglichen.

Bei Vorsehen eines Füllstandssensors kann dieser bevorzugtermaßen direkt oder indirekt, insbesondere über die Befeuchtungskontrolleinrichtung, mit dem der jeweiligen Kammer zugeordneten Aktuator in Wirkverbindung stehen.

Die bevorzugtermaßen vorgesehene Heizungssteuerung kann eine Thyristorschaltung, vorzugsweise mit einem 0V bis 10V Steuereingang oder eine einfache Ein-/Ausschaltung (Zweipunktansteuerung), umfassen.

Bevorzugtermaßen ist die elektrische Heizung einer Kammer auf eine Maximalleistung im Bereich zwischen 2 KW und 90 KW, vorzugsweise zwischen 5 KW und 70 KW ausgelegt. Es handelt sich insofern um ein Verdampfungsaggregat, das für größere Befeuchtungsleistungen, wie sie insbesondere für Fabrikhallen anfallen, ausgelegt ist.

Nach einem weiteren bevorzugten Aspekt der vorliegenden Erfindung weist die Kammer in Richtung ihrer Längserstreckung ein stumpferes erstes Ende und ein im Vergleich hierzu spitzeres zweites Ende auf. Diese nicht spiegelbildliche Ausbildung der jeweils dem Luftstrom zu- bzw. abgewandten Endseiten der Kammer wird aus strömungsdynamischen Gründen bevorzugt. Konkret kann das spitzere Ende dem Luftstrom zugewandt sein.

Nach einem weiteren bevorzugten Aspekt der vorliegenden Erfindung schließt sich an die Kammer an ihrem oberen Bereich eine Dampflanze an, über die der erzeugte Dampf aus der Kammer in den Kanal des Luftkanalbefeuchters austritt. Während bei herkömmlichen Systemen, bei denen eine Kammer zur Dampferzeugung außerhalb des Kanals vorgesehen ist, eine Dampfführung notwendigerweise gegeben sein muss, um den Dampf in den Kanal zu leiten, wird es auch bei der hier vorgeschlagenen erfindungsgemäßen Anordnung bevorzugt, eine Dampflanze vorzusehen, das heißt den Dampf kontrolliert aus der Kammer aus und an vorbestimmten Orten innerhalb des Kanals in den Luftstrom einzubringen.

In einer Weiterbildung dieses Gedankens weist die Dampflanze bevorzugtermaßen eine Mehrzahl voneinander beabstandeter Dampfauslässe auf. Der Dampf wird damit gezielt räumlich verteilt ausgebracht.

In einer konkreten Ausgestaltung kann die Dampflanze einen vertikalen Arm, der sich an die Kammer anschließt sowie einen sich an den vertikalen Arm anschließenden horizontalen Arm aufweisen, an dem die Dampfauslässe ausgebildet sind.

Erfindungsgemäß wird weiter auch ein Verfahren zum Befeuchten eines in einem durch Wandungen begrenzten Kanal geführten Luftstroms mittels eines Luftkanalbefeuchters vorgeschlagen, wobei der Luftkanalbefeuchter einen Strömungserzeuger sowie ein Befeuchtungsaggregat umfasst, wobei weiterhin die Befeuchtung über Verdampfen eines Befeuchtungsfluids durch Erhitzen erfolgt und wobei die Erhitzung des Befeuchtungsfluids innerhalb des Kanals vorgenommen wird.

Wie bereits weiter oben dargelegt, birgt die Erhitzung des Befeuchtungsfluids innerhalb des Kanals eine Reihe entscheidender Vorteile, nämlich unter anderem den Vorteil, dass der erhitzte Dampf nicht außerhalb des Kanals geführt bzw. transportiert werden muss und dass sich eine Steuerung bzw. Regelung unmittelbarer vornehmen lässt. Darüber hinaus erscheint die gewählte Vorgehensweise auch energetisch günstig, da die beim Erhitzungsvorgang auftretende Abwärme nicht nur durch den Luftstrom im Kanal abgeführt, sondern sogar im Rahmen der Klimatisierung vorteilhaft genutzt werden kann.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1: eine Prinzipansicht einer Ausführungsform des erfindungsgemäßen Luftkanal- befeuchters, wobei das Befeuchtungsaggregat in einer Seitenansicht dargestellt ist;
- Fig. 2: eine Prinzipschnittansicht mit Steuer- bzw. Regelungsschema einer Ausführungs- form eines Luftkanalbefeuchters nach der Erfindung, insbesondere entsprechend der in Fig. 1 veranschaulichten Anordnung;
- Fig. 3: eine Prinzipansicht einer abgewandelten Ausführungsform in einer Schnittansicht durch den Kanal.

In Fig. 1 ist eine erste Ausführungsform eines erfindungsgemäßen Luftbefeuchters in einer schematischen Prinzipansicht veranschaulicht. Innerhalb eines durch Wandungen 20 begrenzten Kanals 11 ist ein möglichst laminarer Luftstrom geführt. Dieser Luftstrom wird durch einen Strömungserzeuger 12, insbesondere durch einen oder mehrere Ventilatoren erzeugt.

Erfindungsgemäß ist innerhalb des Kanals 11, bevorzugtermaßen auch von den Wandungen 20 beabstandet, eine Kammer 14 angeordnet, in der ein Befeuchtungsfluid erhitzt und verdampft wird. Der Dampf des Befeuchtungsfluids wird aus der Kammer 14 über eine Dampflanze 27, die einen vertikalen Arm 29 und einen horizontalen Arm 30 aufweist, an den Luftstrom des Kanals 11 abgegeben. Zur Abgabe des Dampfes weist die Dampflanze 27 eine Mehrzahl von in geeignetem Abstand angeordneten Dampfauslässen 28 auf.

Die Kammer ist über Stützstreben 31 an Wandungen 20 des Kanals 11, insbesondere an einer bodenseitigen oder deckenseitigen Wandung befestigt. Weiterhin ist an die Kammer 14 in der vorliegenden Ausführungsform ein Zuführsystem 23 angeschlossen, über das sich Befeuchtungsfluid in flüssigem Zustand zum Ausgleich der durch die Verdampfung verbrauchten Menge nachführen lässt. Eine in der Kammer 14 angeordnete Heizung 15 (vgl. Fig. 2) ist über eine elektrische Versorgungsleitung 32 mit einer Stromquelle (nicht gezeigt) verbunden. Weiterhin sind an die Kammer 14 noch eine oder mehrere Signalleitungen 33 geführt.

Aus strömungsdynamischen Gründen kann es sinnvoll sein, wenn die Kammer 14 assymetrisch ausgebildet ist, nämlich ein dem Luftstrom abgewandtes stumpferes erstes Ende 25 sowie ein dem Luftstrom zugewandtes spitzeres zweites Ende 26 aufweist.

Aufbau und Funktionsweise einer bevorzugten Ausführungsform des erfindungsgemäßen Luftkanalbefeuchters werden aus der Prinzipdarstellung nach Fig. 2 noch besser ersichtlich. In dieser Darstellung ist die Kammer 14 in einer schematischen Schnittansicht dargestellt. Die Kammer 14 ist allseits durch eine thermische Isolierung 21 umschlossen, um den bei der Erhitzung des Befeuchtungsfluids auftretenden Wärmeverlust möglichst gering zu halten. In einem vom Befeuchtungsfluid überdeckten, vorzugsweise also in einem unteren Bereich, ist eine elektrische Heizung 15 angeordnet, die über eine elektrische Versorgungsleitung 32 mit einer Stromquelle in Verbindung steht. Die Heizleistung der elektrischen Heizung 15 wird über eine zwischengeschaltete Heizungssteuerung 16 gesteuert, die als Thyristorschaltung ausgebildet sein kann. Die Thyristorschaltung zur Steuerung der Leistung der elektrischen Heizung 15 weist selbst einen 0V bis 10V Eingang zur Ansteuerung der Heizungssteuerung 16 durch eine Befeuchtungskontrolleinrichtung 17 auf. Die Befeuchtungskontrolleinrichtung 17 stellt das zentrale Steuer-und/oder Regelorgan des hier vorgeschlagenen Luftkanalbefeuchters dar und steht in der vorliegenden Ausführungsform mit einem Kanalfeuchtefühler 19 sowie einem Raumfeuchtefühler 18 in Wirkverbindung. Aus den vom Kanalfeuchtefühler 19 bzw. Raumfeuchtefühler 18 ermittelten Feuchtewerten kann die Befeuchtungskontrolleinrichtung 17 ermitteln, welche Heizleistung der elektrischen Heizung 15 erforderlich ist, um eine gewünschte Sollbefeuchtung zu erzielen. Meldet der Kanalfeuchtefühler 19 beispielsweise eine Übersättigung im Kanal 11 so wird die Heizleistung der elektrischen Heizung 15 stetig zurückgefahren. Liegt die Raumfeuchte, die über den Raumfeuchtefühler 18 ermittelt wird, unter einem vorgegebenen Sollwert, so wird die Befeuchtungsleistung durch Erhöhung der Heizleistung der elektrischen Heizung 15 erhöht, soweit dies nicht zu einer Überfeuchtung im Kanal 11 führt.

Die Messsignale des Raumfeuchtefühlers 18 sowie des Kanalfeuchtefühlers 19 dienen also dazu, innerhalb der Befeuchtungskontrolleinrichtung 17, der auch eine gewünschte Sollfeuchte im Raum vorliegt, ein Stellsignal für die Heizungssteuerung 16 zu erzeugen. Über dieses Stellsignal wird die Heizungssteuerung 16 so angesteuert, dass die elektrische Heizung 15 die jeweils notwendige elektrische Heizenergie aufbringt.

Um durch die Verdampfung aus der Kammer entnommenes Befeuchtungsfluid nachzufüllen ist ein bereits erwähntes Zufuhrsystem 23 vorgesehen, an das die Kammer 14 angeschlossen ist. Wird als Befeuchtungsfluid Wasser, insbesondere einem Leitungsnetz entnommenes Stadtwasser verwendet, so durchläuft dieses Befeuchtungsfluid zur Entsalzung zunächst eine Osmoseanlage 34 und kann dann über eine Zuleitung 35 in die Kammer 14 gelangen. Innerhalb der Zuleitung 35 ist ein der Kammer 14 zugeordneter Aktuator 24 vorgesehen, der auf Anforderung der Befeuchtungskontrolleinrichtung 17 die Zufuhr von Befeuchtungsfluid freigibt bzw. absperrt. Um den Flüssigkeitsstand innerhalb der Kammer 14 zu kontrollieren, ist dort ein Füllstandssensor 22, der insbesondere als Niveausensor ausgebildet sein kann, angeordnet. Der Fühlstandssensor 22 steht mit der Befeuchtungskontrolleinrichtung 17 in Wirkverbindung, so dass bei Abfallen des Füllstandes unter ein vorgegebenes Niveau der Aktuator 24 geöffnet und neues Befeuchtungsfluid über einen vorbestimmten Zeitraum bzw. bis ein oberes Flüssigkeitsniveau erreicht ist nachgefüllt wird.

Schließlich kann noch ein Temperaturwächter 36 innerhalb der Kammer 14 angeordnet sein, um bei Überschreiten einer vorgegebenen Maximaltemperatur, etwa wenn in einem Störungsfall die elektrische Heizung 15 trotz eines zu niedrigen Füllstandes an Befeuchtungsfluid betrieben wird, die Stromzufuhr für die elektrische Heizung 15 abzusperren. Bevorzugtermaßen kann daher der Temperaturwächter 36 direkt, also auch unter Umgehung der Befeuchtungskontrolleinrichtung 17, auf die Heizungssteuerung 16 einwirken.

In Fig. 3 ist eine alternative Ausführungsform in einer Ansicht quer zum Kanal veranschaulicht. In dieser Ausführungsform sind eine Mehrzahl von Kammern 14, hier konkret vier, innerhalb des Querschnitts des Kanals 11 angeordnet, so dass verdampftes Befeuchtungsfluid an vier Stellen parallel erzeugt werden kann. In der konkret veranschaulichten Ausführungsform sind zwei Kammern 14 über Stützstreben 31 an einer bodenseitigen Wandung 20, zwei weitere Kammern 14 über Stützstreben 31 an einer deckenseitigen Wandung befestigt.

Ein gemeinsames Zufuhrsystem 23 verzweigt sich in entsprechende Zuleitungen 35, die direkt den Kammern 14 zugeordnet sind. Innerhalb dieser Zuleitungen 35 sind jeweils den Kammern 14 zugeordnete Aktuatoren 24 angeordnet, so dass sich jede Kammer individuell mit Befeuchtungsfluid beschicken lässt.

Weiterhin weist jede Kammer 14 eine elektrische Versorgungsleitung 32 auf, über die die Heizleistung der jeweiligen Kammer 14 individuell eingestellt werden kann. Ebenso ist jede Kammer 14 über Signalleitungen 33, die über jeweils getrennte Leitungen bzw. in einem Bus- bzw. Multiplexsystem angelegt sind, mit der Befeuchtungskontrolleinrichtung 17 bzw. der Heizungssteuerung 16 verbunden.

Insofern kann jede Kammer 14 getrennt angesteuert werden, so dass es möglich ist, in allen Kammern eine im Wesentlichen gleiche Dampfleistung zu einer gegebenen Zeit zu erzeugen bzw. auch unterschiedliche Dampfleistungen in den Kammern zu erzeugen. Insbesondere können im Teillastbetrieb auch einzelne Kammern komplett inaktiv sein und erst dann aktiviert werden, wenn die Dampfleistung der bereits in Betrieb befindlichen Kammern nicht ausreicht.

### Bezugszeichenliste

- 11: Kanal
- 12: Strömungserzeuger
- 13: Befeuchtungsaggregat
- 14: Kammer
- 15: Heizung
- 16: Heizungssteuerung
- 17: Befeuchtungskontrolleinrichtung
- 18: Raumfeuchtefühler
- 19: Kanalfeuchtefühler
- 20: Wandungen
- 21: Thermische Isolierung
- 22: Füllstandssensor
- 23: Zufuhrsystem
- 24: Aktuator
- 25: Erstes Ende
- 26: Zweites Ende
- 27: Dampflanze
- 28: Dampfauslässe
- 29: Vertikaler Arm
- 30: Horizontaler Arm
- 31: Stützstreben
- 32: Elektrische Versorgungsleitung
- 33: Signalleitung
- 34: Osmoseanlage
- 35: Zuleitung
- 36: Temperaturwächter

## Patentansprüche

1. Luftkanalbefeuchter, bei dem ein in einem durch Wandungen (20) begrenzten Kanal (11) geführter Luftstrom befeuchtet und einem zu befeuchtenden Raum zugeführt wird, umfassend
einen Strömungserzeuger (12), insbesondere Ventilator,
sowie ein Befeuchtungsaggregat (13) mit
- mindestens einer Kammer (14) zur Aufnahme eines Befeuchtungsfluids, insbesondere Wasser, und
- einer elektrischen Heizung (15), die zur Verdampfung des Befeuchtungsfluids angesteuert werden kann,
**dadurch gekennzeichnet,**
**dass** die mindestens eine Kammer (14) des Befeuchtungsaggregats (13) innerhalb des Kanals (11) angeordnet ist
**dadurch gekennzeichnet, dass**
die mindestens eine Kammer (14) von den Wandungen (20) des Kanals (11) beabstandet angeordnet ist, so dass sie allseits von dem im Kanal (11) geführten Luftstrom umströmt wird.

2. Luftkanalbefeuchter nach Anspruch 1,
**dadurch gekennzeichnet,**
**dass** der Luftkanalbefeuchter weiterhin eine Heizungssteuerung (16) umfasst, wobei die Heizungssteuerung (16) mit einer Befeuchtungskontrolleinrichtung (17) in Wirkverbindung steht, und wobei die Befeuchtungskontrolleinrichtung (17) eine jeweils geforderte Heizleitung über die Heizungssteuerung (16) in Abhängigkeit von einem Raumfeuchtefühler (18) und oder einem Kanalfeuchtefühler (19) einstellt.

3. Luftkanalbefeuchter nach einem der Ansprüche 1 bis 2,
**dadurch gekennzeichnet,**
**dass** die mindestens eine Kammer (14) langgestreckt ausgebildet ist.

4. Luftkanalbefeuchter nach Anspruch 3,
**dadurch gekennzeichnet,**
**dass** die mindestens eine Kammer (14) gegenüber dem Kanal (11) so ausgerichtet ist, dass sie einen möglichst geringen Querschnitt des Kanals (11) einnimmt.

5. Luftkanalbefeuchter nach einem der Ansprüche 1 bis 4,
**dadurch gekennzeichnet,**
**dass** die mindestens eine Kammer (14) von einer thermischen Isolierung (21) umgeben ist.

6. Luftkanalbefeuchter nach einem der Ansprüche 1 bis 5,
**dadurch gekennzeichnet,**
**dass** innerhalb der mindestens einen Kammer (14) ein Füllstandssensor (22), insbesondere ein Niveausensor, wirksam ist zur Erfassung des Füllstandes des Befeuchtungsfluids in der Kammer (14).

7. Luftkanalbefeuchter nach einem der Ansprüche 1 bis 6,
**dadurch gekennzeichnet,**
**dass** die mindestens eine Kammer (14), an ein Zufuhrsystem (23) zur Zuführung von Befeuchtungsfluid angeschlossen ist.

8. Luftkanalbefeuchter nach Anspruch 7,
**dadurch gekennzeichnet,**
**dass** das Zufuhrsystem (23) ein oder mehrere Aktuatoren (24), insbesondere Magnetventile, umfasst, um einen Zufluss von Befeuchtungsfluid an eine bestimmte Kammer (14) zu ermöglichen.

9. Luftkanalbefeuchter nach einem der Ansprüche 6 bis 8,
**dadurch gekennzeichnet,**
**dass** der Füllstandsensor (12) einer Kammer (14) direkt oder indirekt, insbesondere über die Befeuchtungskontrolleinrichtung (17) mit dem der Kammer (14) zugeordneten Aktuator (24) in Wirkverbindung steht.

10. Luftkanalbefeuchter nach einem der Ansprüche 1 bis 9,
**dadurch gekennzeichnet,**
**dass** die Heizungssteuerung (16) eine Thyristorschaltung, vorzugsweise mit einem 0 bis 10V Steuereingang, umfasst.

11. Luftkanalbefeuchter nach einem der Ansprüche 1 bis 10,
**dadurch gekennzeichnet,**
**dass** die elektrische Heizung (15) einer Kammer (14) je nach Befcuchtungsanforderung auf eine Maximalleistung im Bereich zwischen 2 KW und 90 KW, vorzugsweise zwischen 5 KW und 70 KW, ausgelegt ist.

12. Luftkanalbefeuchter nach einem der Ansprüche 1 bis 11,
**dadurch gekennzeichnet,**
**dass** die Kammer (14) in Richtung ihrer Längserstreckung ein stumpferes erstes Ende (25) und ein spitzeres zweites Ende (26) aufweist.

13. Luftkanalbefeuchter nach einem der Ansprüche 1 bis 12,
**dadurch gekennzeichnet,**
**dass** sich an die Kammer (14) in ihrem oberen Bereich eine Dampflanze (27) anschließt, über die der erzeugte Dampf aus der Kammer (14) in den Kanal (11) austritt.

14. Luftkanalbefeuchter nach einem der Ansprüche 1 bis 13,
**dadurch gekennzeichnet,**
**dass** die Dampflanze (27) eine Mehrzahl von Dampfauslässen (28) aufweist.

15. Luftkanalbefeuchter nach einem der Ansprüche 1 bis 14,
**dadurch gekennzeichnet,**
**dass** die Dampflanze (27) einen vertikalen Arm (29), der sich an die Kammer (14) anschließt, sowie einen sich an den vertikalen Arm (29) anschließenden horizontalen Arm (30) aufweist, an dem die Dampfauslässe (28) ausgebildet sind.

16. Verfahren zum Befeuchten eines in einem durch Wandungen (20) begrenzten Kanal (11) geführten Luftstroms mittels eines Luftkanalbefeuchters, wobei der Luftkanalbefeuchter einen Strömungserzeuger (12) sowie ein Befeuchtungsaggregat (13) mit mindestens einer Kammer (14) zur Aufnahme eines Befeuchtungsfluids, insbesondere von Wasser, umfasst,
wobei die Befeuchtung über Verdampfen des Befeuchtungsfluids durch Erhitzen erfolgt,und die Erhitzung des Befeuchtungsfluids innerhalb des Kanals vorgenommen wird,
**dadurch gekennzeichnet, dass**
die mindestens eine Kammer (14) von den Wandungen (20) des Kanals (11) beabstandet angeordnet ist, so dass sie allseits von dem im Kanal (11) geführten Luftstrom umströmt wird.

## Claims

1. Air duct humidifier, in which an air flow which is guided in a duct (11) which is delimited by walls (20) is humidified and fed to a space to be humidified, comprising
a flow generator (12), in particular a fan,
and a humidifying unit (13) having
- at least one chamber (14) for receiving a humidifying fluid, in particular water, and
- an electric heater (15) which can be actuated in order to evaporate the humidifying fluid, **characterized**
**in that** the at least one chamber (14) of the humidifying unit (13) is arranged within the duct (11),
**characterized in that** the at least one chamber (14) is arranged spaced apart from the walls (20) of the duct (11), with the result that it is flowed around on all sides by the air flow which is guided in the duct (11).

2. Air duct humidifier according to Claim 1, **characterized in that**, furthermore, the air duct humidifier comprises a heating controller (16), the heating controller (16) being operatively connected to a humidifying control device (17), and the humidifying control device (17) setting a respectively requested heating output via the heating controller (16) depending on a space humidity sensor (18) or a duct humidity sensor (19).

3. Air duct humidifier according to either of Claims 1 and 2, **characterized in that** the at least one chamber (14) is of elongate configuration.

4. Air duct humidifier according to Claim 3, **characterized in that** the at least one chamber (14) is oriented with respect to the duct (11) in such a way that it takes up as small a cross section of the duct (11) as possible.

5. Air duct humidifier according to one of Claims 1 to 4, **characterized in that** the at least one chamber (14) is surrounded by a thermal insulation (21).

6. Air duct humidifier according to one of Claims 1 to 5, **characterized in that** a filling state sensor (22), in particular a level sensor, is active within the at least one chamber (14) in order to detect the filling level of the humidifying fluid in the chamber (14).

7. Air duct humidifier according to one of Claims 1 to 6, **characterized in that** the at least one chamber (14) is connected to a feed system (23) for feeding in humidifying fluid.

8. Air duct humidifier according to Claim 7, **characterized in that** the feed system (23) comprises one or more actuators (24), in particular solenoid valves, in order to make a feed of humidifying fluid to a defined chamber (14) possible.

9. Air duct humidifier according to one of Claims 6 to 8, **characterized in that** the filling state sensor (12) of a chamber (14) is operatively connected directly or indirectly, in particular via the humidifying control device (17), to the actuator (24) which is assigned to the chamber (14).

10. Air duct humidifier according to one of Claims 1 to 9, **characterized in that** the heating controller (16) comprises a thyristor switch, preferably with a 0-10 V control input.

11. Air duct humidifier according to one of Claims 1 to 10, **characterized in that**, depending on the humidifying requirement, the electric heater (15) of a chamber (14) is designed for a maximum output in the range between 2 kW and 90 kW, preferably between 5 kW and 70 kW.

12. Air duct humidifier according to one of Claims 1 to 11, **characterized in that**, in the direction of its longitudinal extent, the chamber (14) has a blunter first end (25) and a sharper second end (26).

13. Air duct humidifier according to one of Claims 1 to 12, **characterized in that** the chamber (14) is adjoined in its upper region by a steam distributor (27), via which the generated steam exits from the chamber (14) into the duct (11).

14. Air duct humidifier according to one of Claims 1 to 13, **characterized in that** the steam distributor (27) has a plurality of steam outlets (28).

15. Air duct humidifier according to one of Claims 1 to 14, **characterized in that** the steam distributor (27) has a vertical arm (29) which adjoins the chamber (14) and a horizontal arm (30) which adjoins the vertical arm (29) and on which the steam outlets (28) are configured.

16. Method for humidifying an air flow by means of an air duct humidifier, which air flow is guided in a duct (11) which is delimited by walls (20), the air duct humidifier comprising a flow generator (12) and a humidifying unit (13) having at least one chamber (14) for receiving a humidifying fluid, in particular water, the humidifying taking place via evaporation of the humidifying fluid by way of heating, and the heating of the humidifying fluid being performed within the duct, **characterized in that** the at least one chamber (14) is arranged spaced apart from the walls (20) of the duct (11), with the result that it is flowed around on all sides by the air flow which is guided in the duct (11).

## Revendications

1. Humidificateur sur conduite d'air, dans lequel un flux d'air guidé dans une conduite (11) délimitée par des parois (20) est humidifié et acheminé jusqu'à un espace à humidifier, comportant un générateur d'écoulement (12), en particulier un ventilateur,
ainsi qu'un ensemble d'humidification (13) comportant
- au moins une chambre (14) pour recevoir un fluide d'humidification, en particulier de l'eau, et
- un chauffage électrique (15) qui peut être commandé pour la vaporisation du fluide d'humidification,
**caractérisé en ce que**
l'au moins une chambre (14) de l'ensemble d'humidification (13) est disposée à l'intérieur de la conduite (11),
**caractérisé en ce que**
l'au moins une chambre (14) est disposée à distance des parois (20) de la conduite (11), de telle sorte que le flux d'air guidé dans la conduite (11) s'écoule de tous côtés autour d'elle.

2. Humidificateur sur conduite d'air selon la revendication 1,
**caractérisé en ce que**
l'humidificateur sur conduite d'air comporte en outre une commande de chauffage (16), la commande de chauffage (16) étant en liaison fonctionnelle avec un dispositif de contrôle d'humidification (17), et le dispositif de contrôle d'humidification (17) réglant une puissance de chauffage requise respective par le biais de la commande de chauffage (16) en fonction d'un capteur d'humidité ambiante (18) et/ou d'un capteur d'humidité de conduite (19).

3. Humidificateur sur conduite d'air selon l'une quelconque des revendications 1 et 2,
**caractérisé en ce que**
l'au moins une chambre (14) est allongée.

4. Humidificateur sur conduite d'air selon la revendication 3,
**caractérisé en ce que**
l'au moins une chambre (14) est orientée par rapport à la conduite (11) de telle sorte qu'elle occupe une section transversale aussi petite que possible de la conduite (11).

5. Humidificateur sur conduite d'air selon l'une quelconque des revendications 1 à 4,
**caractérisé en ce que**
l'au moins une chambre (14) est entourée par une isolation thermique (21).

6. Humidificateur sur conduite d'air selon l'une quelconque des revendications 1 à 5,
**caractérisé en ce**
**qu'**un capteur d'état de remplissage (22), en particulier un capteur de niveau, opère à l'intérieur de l'au moins une chambre (14) pour détecter l'état de remplissage du fluide d'humidification dans la chambre (14).

7. Humidificateur sur conduite d'air selon l'une quelconque des revendications 1 à 6,
**caractérisé en ce que**
l'au moins une chambre (14) est raccordée à un système d'alimentation (23) pour l'alimentation en fluide d'humidification.

8. Humidificateur sur conduite d'air selon la revendication 7,
**caractérisé en ce que**
le système d'alimentation (23) comporte un ou plusieurs actionneurs (24), en particulier des électrovannes, afin de permettre un afflux de fluide d'humidification vers une chambre déterminée (14).

9. Humidificateur sur conduite d'air selon l'une quelconque des revendications 6 à 8,
**caractérisé en ce que**
le capteur d'état de remplissage (12) d'une chambre (14) est en liaison fonctionnelle directement ou indirectement avec l'actionneur (24) associé à la chambre (14), en particulier par le biais du dispositif de contrôle d'humidification (17).

10. Humidificateur sur conduite d'air selon l'une quelconque des revendications 1 à 9,
**caractérisé en ce que**
la commande de chauffage (16) comporte un circuit à thyristors, de préférence présentant une entrée de commande de 0 à 10 V.

11. Humidificateur sur conduite d'air selon l'une quelconque des revendications 1 à 10,
**caractérisé en ce que**
le chauffage électrique (15) d'une chambre (14) est conçu en fonction des exigences d'humidification pour une puissance maximale dans la plage entre 2 kW et 90 kW, de préférence entre 5 kW et 70 kW.

12. Humidificateur sur conduite d'air selon l'une quelconque des revendications 1 à 11,
**caractérisé en ce que**
la chambre (14) présente dans la direction de son étendue longitudinale une première extrémité (25) plus obtuse et une deuxième extrémité (26) plus pointue.

13. Humidificateur sur conduite d'air selon l'une quelconque des revendications 1 à 12,
**caractérisé en ce**
**qu'**une rampe à vapeur (27) se raccorde à la chambre (14) dans sa région supérieure, par le biais de laquelle rampe à vapeur la vapeur générée sort de la chambre (14) dans la conduite (11).

14. Humidificateur sur conduite d'air selon l'une quelconque des revendications 1 à 13,
**caractérisé en ce que**
la rampe à vapeur (27) comprend une pluralité de sorties de vapeur (28).

15. Humidificateur sur conduite d'air selon l'une quelconque des revendications 1 à 14,
**caractérisé en ce que**
la rampe à vapeur (27) comprend un bras vertical (29), lequel se raccorde à la chambre (14), ainsi qu'un bras horizontal (30) se raccordant au bras vertical (29), sur lequel bras horizontal sont réalisées les sorties de vapeur (28).

16. Procédé pour humidifier un flux d'air guidé dans une conduite (11) délimitée par des parois (20) au moyen d'un humidificateur sur conduite d'air, l'humidificateur sur conduite d'air comportant un générateur d'écoulement (12) ainsi qu'un ensemble d'humidification (13) comportant au moins une chambre (14) pour recevoir un fluide d'humidification, en particulier de l'eau, l'humidification s'effectuant par vaporisation du fluide d'humidification par chauffage, et le chauffage du fluide d'humidification étant effectué à l'intérieur de la conduite,
**caractérisé en ce que**
l'au moins une chambre (14) est disposée à distance des parois (20) de la conduite (11), de telle sorte que le flux d'air guidé dans la conduite (11) s'écoule de tous côtés autour d'elle.
